# EUROPÄISCHE PATENTSCHRIFT

(11) **EP 1 771 365 B1**
(45) Veröffentlichungstag und Bekanntmachung des Hinweises auf die Patenterteilung: **28.05.2008**
(21) Anmeldenummer: 05738385.3
(22) Anmeldetag: 22.04.2005
(51) Int. Cl.: B65H 3/04, B65H 3/52, B65H 5/02

(54) **VORRICHTUNG ZUM HERAUSZIEHEN EINZELNER FLACHER SENDUNGEN AUS EINER VEREINZELUNGSSTRECKE**
DEVICE FOR THE WITHDRAWAL OF INDIVIDUAL FLAT MAIL FROM A THINNING SECTION
DISPOSITIF POUR RETIRER DES ENVOIS PLATS INDIVIDUELS D'UNE SECTION D'INDIVIDUALISATION

(30) Priorität: 30.07.2004 DE 102004037420
(43) Veröffentlichungstag der Anmeldung: 11.04.2007
(73) Patentinhaber: SIEMENS AKTIENGESELLSCHAFT, 80333 München (DE)
(72) Erfinder: SCHWARZBAUER, Michael, 78467 Konstanz (DE); KUTZER, Oliver, 78315 Radolfzell (DE)
(74) Vertreter: Fischer, Michael
(86) Internationale Anmeldenummer: PCT/EP2005/004376
(87) Internationale Veröffentlichungsnummer: WO 2006/012927

(56) Entgegenhaltungen:
- EP-A- 0 598 571
- US-A- 3 372 925
- US-A- 4 909 499
- US-A- 4 978 114
- US-A- 5 074 540

## Beschreibung

Die Erfindung betrifft eine Vorrichtung zum Herausziehen einzelner flacher Sendungen aus einer Vereinzelungsstrecke nach dem Oberbegriff des Anspruches 1.

Der in der Vereinzelungsstrecke erzeugte Sendungsstrom wird durch starre, angetriebene Übernahmerollen und auf der gegenüberliegenden Seite auf einer einseitig angefederten Schwinge angeordnete Andruckrollen oder über sie laufende Bänder mechanisch gefasst und mit höherer Geschwindigkeit weitertransportiert (DE 26 13 261 A1, US 5 074 540, US 6 003 857). Dabei ist eine Lücke der nur einseitig gefassten Sendungen im Riementransport bis zu den Übernahmerollen zu verzeichnen. Kurze Sendungen werden also nur teilweise gehalten, was im ungünstigen Fall zu Transportstörungen, Sendungsdrehungen bzw. Sendungsbeschädigungen führen kann. Die Sendungen werden mit Leitelementen zu den Übernahme/Andruckrollen zentriert. Dünne Sendungen laufen unter einem wesentlich günstigeren Winkel in das Rollenpaar als dicke Sendungen. Bei dicken Sendungen laufen die Sendungsvorderkanten unter einem ungünstigen Winkel in diese Übernahme/Andruckrollen und werden an den Rollen gestaucht.
Aus der US 3 372 925 ist eine Vorrichtung bekannt, bei der innerhalb einer Vereinzelungsstrecke eine Umlenkrolle eines Transportriemens gemeinsam mit Übernahmerollen auf einer Umlenkachse angeordnet ist. Dabei werden der Transportriemen und die Übernahmerollen unabhängig voneinander durch einen einzigen Motor angetrieben. Nach der endgültigen Vereinzelung durch eine Vereinzelungsrolle werden die Sendungen am Ausgang der Vereinzelungsstrecke an eine Übernahme- und eine Andruckrolle eines sich an die Vereinzelungsstrecke anschließenden Übernahmebereichs übergeben. Dabei wird die in einem seitlich versetzt vom Transportkanal befindlichen, örtlich festen Drehpunkt schwenkbar gelagerte Andruckrolle durch die Kraft einer Feder gegen die Übernamerolle gedrückt. Eine schwenkbar gelagerte Platte bildet einen Einlauf für den Übernahmebereich.
Aus der US 3 894 732 ist eine Vorrichtung bekannt, bei der am Ausgang einer Vereinzelungsstrecke Umlenkrollen eines Transportriemens und Übernahmerollen eines Übernahmebereichs gemeinsam angetrieben und fest auf einer gemeinsamen Umlenkachse angeordnet sind. Auf der Gegenseite des Transportpfades in Höhe der Übernahmerollen sind an schwenkbaren Armen Umlenkrollen angeordnet, über die einen Einlauf des Übernahmebereichs bildende Riemen geführt sind.
Aus der EP 0 060 596 B1 ist eine Vorrichtung bekannt, bei der am Ausgang einer Vereinzelungsstrecke eine Umlenkrolle eines Transportriemens und eine weitere Umlenkrolle eines weiteren Transportriemens gemeinsam angetrieben auf einer Achse angeordnet sind. Vor dem Ausgang der Vereinzelungsstrecke sind den Transportriemen gegenüberliegend an einem schwenkbaren Rahmen gelagerte Rollen angeordnet, über die ein einen Einlauf bildender Rahmen geführt ist. Der den Einlauf bildende Riemen und die ihm zugeordneten Rollen sind entgegengesetzt zur Transportrichtung der Sendungen angetrieben. Die vereinzelten Sendungen werden vom Ausgang der Vereinzelungsstrecke an über Übernahmerollen geführte Riemen eines Übernahmebereichs übergeben.

Der Erfindung liegt die Aufgabe zugrunde, eine Vorrichtung zum Herausziehen einzelner flacher Sendungen aus einer Vereinzelungsstrecke zu schaffen, bei der die Übernahme der Sendungen unabhängig von der Sendungsdicke weitgehend stoßfrei erfolgt und die Sendungen unabhängig von ihrer Länge zu jeder Zeit vollständig geführt werden.

Erfindungsgemäß wird die Aufgabe durch die Merkmale des Anspruches 1 gelöst.
Dabei sind die einzeln gelagerten Umlenkrollen der Transportriemen am Ausgang der Vereinzelungsstrecke mit unabhängig von den Transportriemen angetriebenen Übernahmerollen eines sich anschließenden Übernahmebereiches auf einer gemeinsamen Umlenkachse drehbar angeordnet. Auf der Gegenseite des Transportpfades sind in Höhe der Übernahmerollen die Sendungen gegen die Übernahmerollen mit Federkraft drückende Andruckrollen vorgesehen, die in einem in Abzugsrichtung vor ihnen und seitlich versetzt vom Transportkanal befindlichen, örtlich festen Drehpunkt schwenkbar gelagert sind, in welchem synchron mit den Übernahmerollen angetriebene Rollen drehbar gelagert sind. Über die schwenkbaren Andruckrollen und die angetriebenen Rollen sind einen Einlauf bildende Riemen geführt. Durch die Anordnung der letzten Umlenkrollen der Vereinzelungsstrecke und der Übernahmerollen auf einer gemeinsamen Umlenkachse wird also eine Lücke im Transportpfad der einseitig gefassten Sendungen vermieden. Da die Sendungsvorderkanten immer unter dem gleichen Winkel auf die den Einlauf bildenden Riemen treffen, erfolgt eine sendungsschonende Einleitung der Transportkraft unabhängig von der Sendungsdicke.

Vorteilhafte Ausgestaltungen der Erfindung sind in den Unteransprüchen dargelegt.

So ist es vorteilhaft, senkrecht zur Transportrichtung in Höhe der Umlenkachse der Übernahmerollen einen Sensor zur Detektierung der Vorder- und/oder Hinterkanten der Sendungen anzuordnen, um mit den Detektionssignalen die Antriebe der Vereinzelungsstrecke zu steuern.

Vorteilhaft ist es auch, in der Vereinzelungsstrecke bis zu den Übernahmerollen ein angetriebenes Unterflurband vorzusehen, auf dem die vereinzelten, einseitig gefassten Sendungen beim Transport stehen. Dadurch wird der Transport insbesondere von dicken schweren Sendungen unterstützt.

Anschließend wird die Erfindung in einem Ausführungsbeispiel anhand der Zeichnung erläutert.

Dabei zeigen
- FIG 1: eine schematische Draufsicht auf die Vorrichtung zum Herausziehen,
- FIG 2: eine Darstellung des Schnittes A-A der FIG 1.

Der Übergang des letzten Transportabschnittes der Vereinzelungsstrecke 1 zur Übergabeeinheit soll ohne Transportlücke zueinander realisiert werden. Die in der Vereinzelungsstrecke 1 durch ein Rückhalteband 2 gegen die hintersten Transportriemen 3 angedrückte und durch eine Vakuumkammer 4 zusätzlich angesaugte Sendung 5 wird in Pfeilrichtung S transportiert. Eventuell anhaftende Mehrfachabzüge werden durch den hohen Reibwert des Rückhaltebandes 2 zurückgehalten. Zur Unterstützung des Transportes der Sendungen 5 in der Vereinzelungsstrecke 1 stehen sie auf einem angetriebenen Unterflurband 21. Der am Ende der Vereinzelungsstrecke 1 angeordnete Übernahmebereich 6 besteht im vorliegenden Beispiel aus Übernahmerollen 7 mit Antriebsriemen 8 und dazugehörendem Motor 9 sowie einer angefederten Riemenschwinge 10 mit Andruckrollen 11 und Schwingenriemen 12. Der Schwingendrehpunkt 14 liegt hierbei in der Antriebsachse der synchron zu den Übernahmerollen 7 angetriebenen Rollen 13 für die Schwingenriemen 12. Die Andruckrollen 11 werden über eine Andruckfeder 15 gegen die Antriebsriemen 8 an den Übernahmerollen 7 gedrückt. Die einzeln gelagerten Umlenkrollen 16 der Transportriemen 3 aus der Vereinzelungsstrecke 1 und die Übernahmerollen 7 aus dem Übernahmebereich 6 sind an der Übernahmestelle auf einer gemeinsamen Umlenkachse 17 montiert. Die Transportriemen 3 der Vereinzelungsstrecke 1 wechseln sich an der Übernahmestelle in der Höhe alternierend mit den Antriebsriemen 8 aus dem Übernahmebereich 6 ab. Durch die gemeinsame Umlenkachse 17 der letzten Umlenkrollen 16 der Vereinzelungsstrecke 1 und der Übernahmerollen 7 wird ein absolut lückenfreier Transportübergang ermöglicht. Der Einlauf der Sendungsvorderkanten in die Riemenschwinge 10, d.h. die Berührung der Schwingenriemen 12 erfolgt unabhängig von der Sendungsdicke immer unter dem gleichen Winkel. Wird der Schwingendrehpunkt 14 relativ dicht am Transportpfad angeordnet, d.h. der Einlaufwinkel der Schwinge 10 zum Transportpfad ist klein, treten keine unzulässigen Stoßbelastungen der Sendungen unterschiedlicher Dicke auf. Nachdem eine Sendungsvorderkante eine Lichtschranke 18/18a an der Übernahmestelle verdunkelt hat, kann im Bedarfsfall der Antriebsmotor der Transportriemen 3 der Vereinzelungsstrecke 1 abgeschaltet werden. Die Sendung 5 wird ab diesem Moment durch die Übernahmeeinheit mit den Übernahme- und Andruckrollen 7,11 gegen die stehenden Transportriemen 3 der Vereinzelungsstrecke 1 herausgezogen. Der Sendung 5 evtl. anhaftende Doppelabzüge werden in diesem Start Stopp Mode zusätzlich getrennt. In kurzem Abstand nach der Übernahmestelle folgt dann ein Deckbandtransportsystem zum Weitertransport der Sendungen, von dem die ersten Umlenkrollen 19 dargestellt sind. Zur Adaption an die unterschiedlichen Sendungsdicken ist eine der beiden Umlenkrollen 19 gegen eine Andruckfeder 20 auslenkbar. Da die Sendungen 5 sowohl zwischen den Übernahme- und Andruckrollen 7,11 als auch zwischen den Umlenkrollen 19 des Deckbandtransportsystems sicher gefasst sind, hat die geringe Lücke dazwischen im Transportpfad keine negativen Auswirkungen.

## Patentansprüche

1. Vorrichtung zum Herausziehen einzelner flacher Sendungen aus einer Vereinzelungsstrecke (1) mit angetriebenen, über Umlenkrollen (16) umlaufenden, einseitig auf die stehenden Sendungen (5) wirkenden Transportriemen (3),
**dadurch gekennzeichnet dass**
- die einzeln gelagerten Umlenkrollen (16) der Transportriemen (3) am Ausgang der Vereinzelungsstrecke (1) gemeinsam mit unabhängig von den Transportriemen (3) angetriebenen Übernahmerollen (7) eines sich anschließenden Übernahmebereiches (6) auf einer gemeinsamen Umlenkachse (17) drehbar angeordnet sind,
- auf der Gegenseite des Transportpfades in Höhe der Übernahmerollen (7) die Sendungen (5) gegen die Übernahmerollen (7) mit Federkraft drückende Andruckrollen (11) vorgesehen sind,
- die Andruckrollen (11) in einem in Abzugsrichtung vor ihnen und seitlich versetzt vom Transportkanal befindlichen, örtlich festen Drehpunkt (14) schwenkbar gelagert sind, in welchem synchron mit den Übernahmerollen (7) angetriebene Rollen (13) drehbar gelagert sind
- und über die schwenkbaren Andruckrollen (11) und die angetriebenen Rollen (13) einen Einlauf bildende Riemen (12) geführt sind.

2. Vorrichtung nach Anspruch 1, **dadurch gekennzeichnet, dass** senkrecht zur Transportrichtung in Höhe der Umlenkachse (17) der Übernahmerollen (7) ein Sensor (18,18a) zur Detektierung der Vorder- und/oder Hinterkanten der Sendungen (5) angeordnet ist.

3. Vorrichtung nach Anspruch 1, **dadurch gekennzeichnet, dass** in der Vereinzelungsstrecke (1) bis zu den Übernahmerollen (7) ein angetriebenes Unterflurband (21) vorgesehen ist, auf dem die vereinzelten Sendungen (5) beim Transport stehen.

## Claims

1. Apparatus for extracting individual flat mail items from a separating line (1), comprising driven transport belts (3), which revolve over deflection pulleys (16) and act unilaterally upon the standing mail items (5), **characterized in that**
- the individually mounted deflection pulleys (16) of the transport belts (3) at the exit of the separating line (1), together with take-up rollers (7) of an adjoining take-up area (6), which are driven independently of the transport belts (3), are rotatably disposed on a common deflection axis (17),
- on the opposite side of the transport path at the level of the take-up rollers (7), pressure rollers (11) are provided, which press the mail items (5) against the take-up rollers (7) with spring force,
- the pressure rollers (11) are pivotably mounted in a locally fixed pivot point (14) which is located before them in the draw-off direction and is laterally offset from the transport channel and in which rollers (13) driven synchronously with the take-up rollers (7) are rotatably mounted,
- and over the pivotable pressure rollers (11) and the driven rollers (13), belts (12) are guided, which form a feed-in.

2. Apparatus according to Claim 1, **characterized in that** perpendicular to the transport direction, at the level of the deflection axis (17) of the take-up rollers (7), a sensor (18, 18a) is provided for detecting the front and/or rear edges of the mail items (5).

3. Apparatus according to Claim 1, **characterized in that** in the separating line (1), up to the take-up rollers (7), a driven underfloor band (21) is provided, on which the separated mail items (5) stand during transport.

## Revendications

1. Dispositif pour retirer des envois plats donnés d'un trajet d'individualisation (1) équipé de courroies transporteuses (3) entraînées qui circulent sur des galets de renvoi (16) et qui agissent d'un côté sur les envois (5) verticaux,
**caractérisé en ce que**
- à la sortie du trajet d'individualisation (1), les galets de renvoi (16) - montés individuellement - des courroies transporteuses (3) ainsi que des galets de prise en charge (7) - entraînés indépendamment des courroies transporteuses (3) - d'une zone de prise en charge (6) suivante sont montés tournant sur un axe de renvoi (17) commun,
- des galets de pression (11) qui poussent les envois (5) contre les galets de prise en charge (7) par élasticité sont prévus du côté opposé du trajet de transport au niveau des galets de prise en charge (7),
- les galets de pression (11) sont montés pivotants dans un centre de rotation (14), fixe dans l'espace, qui est devant eux dans le sens de retrait et décalé de côté par rapport au canal de transport et sur lequel des galets (13) entraînés en synchronisme avec les galets de prise en charge (7) sont montés tournants,
- et des courroies (12) qui forment une entrée sont guidées au moyen des galets de pression (11) pivotants et des galets (13) entraînés.

2. Dispositif selon la revendication 1, **caractérisé en ce que**, pour détecter les bords avant et/ou arrière des envois (5), un capteur (18, 18a) est disposé perpendiculairement à la direction de transport au niveau de l'axe de déviation (17) des galets de prise en charge (7).

3. Dispositif selon la revendication 1, **caractérisé en ce qu'**une bande surbaissée (21) entraînée sur laquelle reposent pendant le transport les envois (5) individualisés est prévue dans le trajet d'individualisation (1) jusqu'aux galets de prise en charge (7).
